# EUROPÄISCHE PATENTSCHRIFT

(11) **EP 0 326 209 B1**
(45) Veröffentlichungstag und Bekanntmachung des Hinweises auf die Patenterteilung: **11.09.1991**
(21) Anmeldenummer: 89200107.4
(22) Anmeldetag: 19.01.1989
(51) Int. Cl.: C23G 3/04

(54) **Vorrichtung zur Behandlung der inneren Oberfläche von Rohren mit Flüssigkeit**
Apparatus for treating internal tube surfaces with liquids
Appareil de traitement des surfaces intérieures de tubes avec des liquides

(30) Priorität: 28.01.1988 DE 3802428
(43) Veröffentlichungstag der Anmeldung: 02.08.1989
(73) Patentinhaber: METALLGESELLSCHAFT AG, 60015 Frankfurt (DE)
(72) Erfinder: Eggers, Detlev, D-6392 Neu-Anspach (DE)

(56) Entgegenhaltungen:
- EP-A- 0 043 356
- DE-A- 3 005 820
- FR-A- 2 320 995
- US-A- 4 422 210

## Beschreibung

Die Erfindung betrifft eine Vorrichtung zur Behandlung der inneren Oberfläche von Rohren mit Flüssigkeiten, bestehend aus einem Behandlungsbehälter mit Auflagern für die Rohre, Düsen zum Anschluß eines Endes der Rohre sowie Zuleitungen für Flüssigkeiten zu den Düsen.

Die innere Oberfläche von Rohren muß in manchen Fällen mit Flüssigkeiten, z.B. Beizflüssigkeit, behandelt werden. Die Behandlung soll möglichst gleichmäßig auf der gesamten Innenfläche erfolgen. Nach der Behandlung muß die Behandlungsflüssigkeit vollständig entfernt werden.

Aus der DE-OS 3005820 ist eine Behandlung der inneren Oberfläche von Rohren bekannt, bei der jedes Rohr in einem separaten Außenbehälter mit einem Ende auf eine konische Haltevorrichtung geschoben wird und dann in das andere Ende eine konische Düse eingeschoben wird. Die Flüssigkeit fließt durch die Düse in das Rohr, tritt am unteren Ende aus und strömt zwischen Außenseite des Rohres und Innenseite des Außenbehälters zu einem Auslauf im Außenbehälter. Die Beschickung der Außenbehälter mit den Rohren und ihrer Abdichtung sind aufwendig und die von der konischen Düse und konischen Haltevorrichtung bedeckten Teile der Rohre werden nicht oder schlecht gebeizt.

Der Erfindung liegt die Aufgabe zugrunde, eine völlig gleichmäßige Behandlung der inneren Oberfläche mit möglichst geringem Aufwand und unter Vermeidung von Umweltbelästigung und Schädigung des Personals zu ermöglichen.

Die Lösung dieser Aufgabe erfolgt erfindungsgemäß dadurch, daß in der vorderen Längswand des Behandlungsbehälters (1) oberhalb der Auflager (2) für die Rohre (3) ein nach oben klappbarer Deckel (4) angeordnet ist, im oberen Teil des Behandlungsbehälters (1) eine sich über die Länge des Behandlungsbehälters erstreckende Absaugvorrichtung (5) angeordnet ist und Düsen innen an einer Seitenwand des Behandlungsbehälters (1) zum Einschieben eines Endes der Rohre (3) angeordnet sind.

Der Behandlungsbehälter besteht aus einem Bottich zum Auffangen der aus den Rohren fließenden Flüssigkeit und einer allseitig geschlossenen Haube. Oberhalb des Flüssigkeitsspiegels im Bottich sind die Auflager für die Rohre angeordnet. Die Auflager bestehen aus mehreren, mit Abstand zueinander angeordneten Leisten, in denen Kerben zur Aufnahme der Rohre angeordnet sind. Unterhalb der Decke der Haube ist die Absaugvorrichtung angeordnet, durch die Gase aus dem Behandlungsbehälter abgesaugt werden. Die Absaugvorrichtung besteht vorzugsweise aus einem Rohr, das mit einem Spalt oder mit Löchern zum Einsaugen der Gase versehen ist. Der aufklappbare Deckel ist an seinem oberen Ende in einem Schwenklager befestigt und reicht mit seinem unteren Ende bis zu den Auflagern für die Rohre. Die Düsen sind durch die Seitenwand mit Leitungen zur Zufuhr von Flüssigkeit und evtl. Luft verbunden. Die Rohre werden in die Düsen von Hand eingeschoben. Die Länge des Behandlungsbehälters wird so gewählt, daß die aus den freien Enden der Rohre ausfließende Flüssigkeit nicht gegen die Seitenwand des Behandlungsbehälters spritzt, sondern als Strahl in den Bottich fließt. Die Rohre werden bei geöffnetem Deckel in die Düsen eingeschoben, der Deckel wird geschlossen, die Behandlungsflüssigkeit wird durch die Rohre geleitet, die Rohre werden evtl. gespült, die Flüssigkeitsreste werden mit Preßluft ausgeblasen, der Deckel wird geöffnet, die Rohre werden aus den Düsen gezogen und aus dem Behandlungsbehälter herausgenommen. Wenn anschließend eine Behandlung der Rohre auf ihrer Außenseite erfolgen soll, können die Rohre direkt durch eine Öffnung in der Rückwand des Behandlungsbehälters in die weiteren Behandlungsstufen übergeben werden.

Eine bevorzugte Ausgestaltung besteht darin, daß das Schwenklager (8) für den klappbaren Deckel (4) so weit nach hinten angeordnet ist, daß bei geöffneter Stellung herabtropfende Flüssigkeit in den hinteren Teil des Behandlungsbehälters (1) tropft. Der Deckel erstreckt sich dann von der Vorderseite des Bottichs schräg nach hinten zum Schwenklager. Dadurch fallen Tropfen von nach oben geschwenktem Deckel in den hinteren Teil des Behandlungsbehälters, so daß das Bedienungspersonal beim Herausnehmen der Rohre weitgehend geschützt ist.

Eine bevorzugte Ausgestaltung besteht darin, daß an der Vorderseite des Behandlungsbehälters (1) eine sich über die Länge des Behandlungsbehälters (1) erstreckende Einblasvorrichtung (9) für Luft etwa in Höhe der Auflager (2) angeordnet ist. Die Einblasvorrichtung besteht zweckmäßigerweise aus einem Rohr, das mit einer Reihe von Düsenlöchern versehen ist, die schräg nach oben auf die Absaugvorrichtung gerichtet sind. Dadurch wird ein Luftschleier erzeugt, der das Austreten von Dämpfen bei geöffnetem Deckel verhindert. Der Luftschleier kann ständig oder zur Einsparung von Druckluft nur bei geöffnetem Deckel erzeugt werden, z.B. über Schaltkontakte, die vom Deckel betätigt werden.

Eine bevorzugte Ausgestaltung besteht darin, daß die Düsen (6) über eine Leitung (10) mit einem Membranventil (11) und einer Pumpe (12) mit einem Tank (13) für die Behandlungsflüssigkeit verbunden sind und in die Leitung (10) zwischen Düsen (6) und Membranventil (11) eine zweite Leitung (14) mit einem zweiten Membranventil (15) für das Einblasen von Druckluft mündet. Beim Anstellen der Pumpe öffnet das Membranventil automatisch und schließt automatisch nach Ablauf der vorgegebenen Behandlungszeit beim Abstellen der Pumpe. Beim Schließen des Membranventils öffnet automatisch das zweite Membranventil und läßt zeitlich einstellbar und druckregelbar Luft zum Ausblasen der Rohre in die Düsen eintreten. Nach Ablauf der Ausblaszeit schließt das zweite Membranventil automatisch. Die gesamte Steuerung kann natürlich auch von Hand erfolgen.

Eine bevorzugte Ausgestaltung besteht darin, daß das weitere Membranventil (15) mit einer Anzeigevorrichtung für die Beendigung der Blaszeit der Druckluft verbunden ist. Dadurch wird sicher gestellt, daß der Deckel nicht vor Ablauf der Behandlung geöffnet wird.

Die Erfindung wird anhand von Figuren näher erläutert.

- Fig. 1: ist ein schematischer Längsschnitt durch die erfindungsgemäße Vorrichtung.
- Fig. 2: ist ein Querschnitt gemäß I-I in Fig. 1 mit einer anschließenden Vorrichtung zum Beizen der Außenseite der Rohre.

In dem Behandlungsbehälter (1) sind die Auflager (2) für die Rohre (3) angeordnet. In der vorderen Längswand des Behandlungsbehälters (1) ist oberhalb der Auflager (2) ein Deckel (4) angeordnet, der nach oben klappbar ist (gestrichelte Stellung in Fig. 2). Im oberen Teil des Behandlungsbehälters (1) ist als Absaugvorrichtung (5) ein Rohr mit Schlitzen (16) angeordnet. An der Seitenwand (7) sind innen Düsen (6) angeordnet, in welche die Rohre (3) mit einem Ende eingeschoben werden. Die Rohre (3) liegen in Kerben in den Auflagern (2). Das Schwenklager (8) für den Deckel (4) ist so weit nach hinten im oberen Teil des Behandlungsbehälters (1) angeordnet, daß der Deckel (4) in geöffneter Stellung so weit von der Vorderseite des Behandlungsbehälters (1) entfernt ist, daß herabtropfende Flüssigkeit in den hinteren Teil des Behandlungsbehälters (1) tropft. An der Vorderseite des Behandlungsbehälters (1) ist als Einblasvorrichtung (9) für Luft ein Rohr mit Düsenlöchern (17) angeordnet. Die eingeblasene Luft erzeugt einen Luftschleier (18), der schräg aufwärts in Richtung der Absaugvorrichtung (5) gerichtet ist. Die Druckluft wird über Leitung (19) in die Einblasvorrichtung (9) geleitet. Die Düsen (6) sind über Leitung (10), Membranventil (11) und Pumpe (12) mit dem Tank (13) verbunden, in dem Behandlungsflüssigkeit gelagert ist. In die Leitung (11) mündet eine zweite Leitung (14) mit einem zweiten Membranventil (15) zum Einblasen von Druckluft als Spülluft in die Düsen (6).

In Fig. 2 ist eine anschließende, dreistufige Waschstufe gemäß der Patentanmeldung P 3724505.8 dargestellt. Die Rohre werden aus den Düsen gezogen und auf die räumlich schräge Ablaufbahn (2) gelegt. Von dieser fallen sie so in die Spülflüssigkeit, daß ein Ende voreilt und sich die Rohre dadurch vollständig mit Waschflüssigkeit füllen. Von der schrägen Aufnahmefläche (21) rollen die Rohe auf den Auflagerkörper (22), der an beiden Stirnseiten jeweils mit einer separaten steuerbaren Hub- und Senkvorrichtung verbunden ist. Durch leichtes Heben und Senken des Auflagerkörpers (22) mittels der Hub- und Senkvorrichtung werden die Rohre hin- und herbewegt. Dann wird der Auflagerkörper (22) mit den darauf liegenden Rohren in die gestrichelte Stellung hochgefahren. Die Klappe (23) wird durch das Hebelsystem (24) geöffnet, und die Rohre rollen von der Oberfläche des Auflagerkörpers (22) auf die räumlich schräge Ablaufbahn (28). Von dieser fallen sie mit einem Ende voreilend auf den schrägen Auflagerkörper (25). Diese zweite Waschstufe und die anschließende dritte Waschstufe werden so betrieben wie die erste Waschstufe. Nach der letzten Waschstufe fallen die Rohre in die Aufnahmevorrichtung (27).

## Patentansprüche

1. Vorrichtung zur Behandlung der inneren Oberfläche von Rohren mit Flüssigkeiten, bestehend aus einem Behandlungsbehälter mit Auflagern für die Rohre, Düsen zum Anschluß eines Endes der Rohre sowie Zuleitungen für Flüssigkeiten zu den Düsen, dadurch gekennzeichnet, daß in der vorderen Längswand des Behandlungsbehälters (1) oberhalb der Auflager (2) für die Rohre (3) ein nach oben klappbarer Deckel (4) angeordnet ist, im oberen Teil des Behandlungsbehälters (1) eine sich über die Länge des Behandlungsbehälters (1) erstreckende Absaugvorrichtung (5) angeordnet ist und Düsen (6) innen an einer Seitenwand (7) des Behandlungsbehälters (1) zum Einschieben eines Endes der Rohre (3) angeordnet sind.

2. Vorrichtung nach Anspruch 1, dadurch gekennzeichnet, daß das Schwenklager (8) für den klappbaren Deckel (4) so weit nach hinten angeordnet ist, daß bei geöffneter Stellung herabtropfende Flüssigkeit in den hinteren Teil des Behandlungsbehälters (1) tropft.

3. Vorrichtung nach Anspruch 1 oder Anspruch 2, dadurch gekennzeichnet, daß an der Vorderseite des Behandlungsbehälters (1) eine sich über die Länge des Behandlungsbehälters (1) erstreckende Einblasvorrichtung (9) für Luft etwa in der Höhe der Auflager (2) angeordnet ist.

4. Vorrichtung nach einem der Ansprüche 1 bis 3, dadurch gekennzeichnet, daß die Düsen (6) über eine Leitung (10) mit einem Membranventil (11) und einer Pumpe (12) mit einem Tank (13) für die Behandlungsflüssigkeit verbunden sind und in die Leitung (10) zwischen Düsen (6) und Membranventil (11) eine zweite Leitung (14) mit einem zweiten Membranventil (15) für das Einblasen von Druckluft mündet.

5. Vorrichtung nach Anspruch 4, dadurch gekennzeichnet, daß das weitere Membranventil (15) mit einer Anzeigevorrichtung für die Beendigung der Blaszeit der Druckluft verbunden ist.

## Claims

1. Apparatus for treating the inner surface of pipes with liquids, consisting of a treatment container with supports for the pipes, nozzles for connection to one end of the pipes and also supply lines for supplying liquids to the nozzles, characterised in that a hinged cover (4) which can be swung upwards is located in the front longitudinal wall of the treatment container (1) above the supports (2) for the pipes (3), an exhaust device (5) extending over the length of the treatment container (1) is located in the upper section of the treatment container (1) and nozzles (6) for inserting one end of the pipes (3) are arranged on the inside on a side wall (7) of the treatment container (1).

2. Apparatus according to Claim 1, characterised in that the hinge (8) for the hinged cover (4) is arranged so far to the rear that in the open position liquid which drips down will drip into the rear section of the treatment container (1).

3. Apparatus according to Claim 1 or Claim 2, characterised in that on the front side of the treatment container (1) a blowing device (9) for air which extends over the length of the treatment container (1) is located approximately at the level of the supports (2).

4. Apparatus according to one of Claims 1 to 3, characterised in that the nozzles (6) are connected via a line (10) to a membrane valve (11) and to a pump (12) connected to a tank (13) for the treatment liquid and a second line (14) with a second membrane valve (15) for injecting compressed air opens into the line (10) between the nozzles (6) and the membrane valve (11).

5. Apparatus according to Claim 4, characterised in that the additional membrane valve (15) is connected to an indicator device for ending the blowing time of the compressed air.

## Revendications

1. Installation de traitement de la surface intérieure de tubes par des liquides, constituée d'une cuve de traitement ayant des supports pour les tubes, de buses destinées à être reliées à une extrémité des tubes, ainsi que de conduits d'amenée du liquide aux buses, caractérisée en ce qu'il est prévu, dans la paroi longitudinale avant de la cuve de traitement (1), au-dessus des supports (2) des tubes (3), un couvercle (4) qui peut être relevé, il est monté dans la partie supérieure de la cuve de traitement (1) un dispositif d'aspiration (5) s'étendant sur la longueur de la cuve de traitement (1), et il est prévu des buses (6) à l'intérieur, sur une paroi latérale (7) de la cuve de traitement (1), pour enfiler une extrémité du tube (3).

2. Installation suivant la revendication 1, caractérisée en ce que le palier de pivotement (8) du couvercle rabattable est disposé si loin vers l'arrière que, en position ouverte, du liquide s'écoulant goutte à goutte s'écoule dans la partie arrière de la cuve de traitement (1).

3. Installation suivant la revendication 1 ou la revendication 2, caractérisée en ce qu'il est prévu, du côté avant de la cuve de traitement (1), à peu près au niveau des supports (2), un dispositif d'insufflation (9) d'air s'étendant sur la longueur de la cuve de traitement (1).

4. Installation suivant l'une des revendications 1 à 3, caractérisée en ce que les buses (6) communiquent par un conduit (10), ayant une vanne à membrane (11) et une pompe (12), avec une cuve (13) pour le liquide de traitement, et dans le conduit (10) débouche, entre les buses (6) et la vanne à membrane (11), un second conduit (14) ayant une seconde vanne à membrane (15) pour l'insufflation d'air comprimé.

5. Installation suivant la revendication 4, caractérisée en ce que l'autre vanne à membrane (15) est reliée à un dispositif d'affichage pour mettre fin à la durée d'insufflation de l'air comprimé.
